# EUROPÄISCHE PATENTSCHRIFT

(11) **EP 0 498 273 B1**
(45) Veröffentlichungstag und Bekanntmachung des Hinweises auf die Patenterteilung: **29.03.1995**
(21) Anmeldenummer: 92101372.8
(22) Anmeldetag: 28.01.1992
(51) Int. Cl.: B65B 11/12

(54) **Verfahren und Vorrichtung zum Verpacken eines Stapels flacher Gegenstände**
Method and apparatus for packaging a stack of flat articles
Procédé et appareil pour emballer une pile d'articles plats

(30) Priorität: 07.02.1991 DE 4103745
(43) Veröffentlichungstag der Anmeldung: 12.08.1992
(73) Patentinhaber: Windmöller & Hölscher, D-49525 Lengerich (DE)
(72) Erfinder: Winnemöller, Aloys, D-48431 Rheine (DE); Frommeyer, Heinrich, D-49170 Hagen (DE); Wieneke, Werner, D-49525 Lengerich (DE)
(74) Vertreter: Gossel, Hans K., Dipl.-Ing.

(56) Entgegenhaltungen:
- DE-C- 244 356
- GB-A- 951 268
- US-A- 3 507 089

## Beschreibung

Die Erfindung betrifft ein Verfahren und eine Vorrichtung zum Verpacken eines Stapels flacher Gegenstände gemäß dem oberbegriff der Ansprüche 1 bzw 4.

Aus der US-A- 37 71 280 ist ein Verfahren bekannt, zu dessen Ausführung eine Maschine mit drei übereinander angeordneten Stationen erforderlich ist, in denen aufeinander folgend das einander überlappende Einschlagen gegenüberliegender Seitenbereiche der Endbereiche der bereits zuvor außerhalb der Station gebildeten schlauchartigen Einhüllung jedes Stapels unter Ausbildung der Eckeinschläge erfolgt, die sodann ebenfalls einander überlappend zur Bildung eines kreuzbodenartigen Verschlusses eingeschlagen werden. Um den Stapel zum aufeinanderfolgenden Ausführen der einzelnen Einfalt- und Einschlagvorgänge von einer Station zur anderen fördern zu können, muß eine besondere Hub- und Absenkeinrichtung vorgesehen werden. Zur Durchführung des bekannten Verfahrens sind daher komplizierte Bearbeitungsvorgange erforderlich, die sich nur mit einem erheblichen konstruktiven und maschinellen Aufwand bewältigen lassen.

Ein Verfahren und eine Vorrichtung gemäß den Oberbegriffen der Ansprüche 1 bzw. 4 sind aus der DE-C- 244 356 bekannt.

Aufgabe der Erfindung ist es, ein Verfahren der eingangs angegebenen Art vorzuschlagen, das sich mit Vorrichtungen mit einem verringerten konstruktiven und baulichen Aufwand ausführen läßt.

Erfindungsgemäß wird diese Aufgabe bei einem Verfahren der gattungsgemäßen Art durch die Merkmale des Kennzeichens des Anspruchs 1 gelöst. Das erfindungsgemäße Verfahren läßt sich mit einem verringerten konstruktiven und baulichen Aufwand maschinell ausführen, weil zum Einschlagen gegenüberliegender Seiten der Endbereiche der den Stapel überragenden Umhüllung nur ein einfahrbares Faltelement vorgesehen werden muß, das derart geteilt ausgebildet ist, daß die Teile anschließend zum Ausstreichen seitlich ausgefahren werden können. Neben diesem ersten Einfaltelement müssen sodann grundsätzlich nur noch Einrichtungen zum Umlegen der durch Ausstreichen der ersten eingefalteten Seite gebildeten Eckumschläge vorgesehen werden. Von besonderem Vorteil ist weiterhin, daß dadurch, daß die Eckeinschläge durch Ausstreichen nur einer eingefalteten Seite ausgebildet werden, diese seitlich offen sind, so daß die ausgefahrenen ausstreichenden Faltelemente rechtwinkelig zu der Ausstreichrichtung aus den ausgezogenen Eckeinschlägen herausgezogen werden können. Aufgrund des vereinfachten Verfahrens läßt sich somit eine Maschine zu dessen Durchführung bauen, in der die vollständige Einhüllung und Verpackung des Stapels in nur einer Station erfolgen kann.

Sollen Stapel verpackt werden, die aufgrund der Art der gestapelten flachen Gegenstände zum Auffedern neigen, wie beispielsweise Stapel von mit Handgriffen versehenen Beuteln, üben die Stapel nach deren Entlastung durch die diese zusammendrückenden Mittel auf die Umhüllung eine starke Kraft aus, unter der die durch Einschlagen der überragenden Endbereiche der Umhüllungen gebildeten bodenartigen Verschlüsse wieder aufplatzen können. Stapel aus Beuteln mit Handgriffen, deren Dicke größer ist als die Dicke der flach aufeinanderliegenden Beutelwandungen, werden üblicherweise dadurch zu kantengeraden Stapeln geschichtet, daß Teilstapel gebildet werden, die dann derart versetzt zu den Stapeln aufgeschichtet werden, daß übereinander liegende Handgriffbereiche zwischen den Bodenbereichen zweier Teilstapel liegen. Die verpackten mit Handgriffen versehenen Beutel können auch zur Verringerung ihrer Länge um eine Querlinie auf sich gefaltet sein. Unter der "Breite" eines Beutels im verpackten Stapel im Sinne des Oberbegriffs des Patentanspruchs 1 ist daher auch die Breite des vor dem Stapeln gefalteten Beutels zu verstehen. Trotz dieser Schichtung neigen zusammengedrückte Stapel dieser Art zum Auffedern, so daß diese auf eine diese einhüllende Verpackung erhebliche Sprengkräfte ausüben. Die nach dem erfindungsgemäßen Verfahren gebildete Verpackungshülle ist besonders geeignet, zum Auffedern neigende Stapel, wie Stapel aus Beuteln mit Handgriffen größerer Dicke, zu verpacken, weil die durch Falten gebildeten seitlichen Verschlüsse der Umhüllung einem Auffedern des verpackten Stapels dadurch einen größeren Widerstand entgegenzusetzen vermögen, daß die Eckeinschläge nach außen auf die an die zunächst noch offene Stirnseite angrenzenden beiden Schmalseiten der Umhüllung umgeschlagen sind. Da die Eckeinschläge also nicht nach innen auf die Verschlußseite, sondern nach außen umgeschlagen sind, wird die diese mit der Umhüllung verbindende Verklebung nicht auf Abscheren beansprucht, sondern höchstens auf Auffalten, so daß schon durch die Faltkante allein ein weitgehend formstabiler Verschlußriegel gebildet wird.

Zweckmäßigerweise werden die Endbereiche der schlauchförmigen Manschette länger ausgebildet als die halbe Breite der noch offenen Stirnseite, aber kürzer als die ganze Breite. Diese Ausgestaltung stellt sicher, daß die eingeschlagenen einander gegenüberliegenden Seiten der Endbereiche der Umhüllung einander überlappen, so daß ein dichter Verschluß gebildet wird.

Um den nach dem erfindungsgemäßen Verfahren gebildeten Verschluß zu sichern, wird auch die durch Ausstreichen der zuerst eingefalteten Seite eingeschlagene gegenüberliegende Seite des Endbereichs auf ihrer Innenseite im Überlappungsbereich mit Leimaufträgen, beispielsweise in Form von Leimtupfern, versehen.

Eine Vorrichtung zur Durchführung des erfindungsgemäßen Verfahrens ist erfindungsgemäß durch die Merkmale des Anspruchs 4 gekennzeichnet.

Die spreizbaren Faltblechpaare sind entsprechend der sich ausbildenden Winkel der Eckeinschläge an ihren Endseiten zweckmäßigerweise um 45° abgeschrägt.

Zusätzlich sind in bekannter Weise Leimauftragsdüsen vorgesehen, die die eingefalteten Seiten und Eckeinschläge bzw. die eingehüllten Schmalseiten mit Leimaufträgen versehen.

Ein Ausführungsbeispiel der Erfindung wird nachstehend anhand der Zeichnung naher erläutert. In dieser zeigt
- Fig. 1: aufeinander folgende Preßkanäle, in denen die zu verpackenden zusammengedrückten Stapel vorgeschoben werden, in schematischer Seitenansicht, wobei in einem zwischen den Kanälen befindlichen Spalt ein Verpackungsbahnabschnitt gehalten ist,
- Fig. 2: eine der Fig. 1 entsprechende Darstellung, in der der zu verpackende Stapel bereits unter schlaufenförmiger Mitnahme in den zweiten Preßkanal eingeschoben ist,
- Fig. 3: eine Draufsicht auf den zweiten Preßkanal, in dem ein in einen Verpackungsbahnabschnitt schlauchartig eingehüllter Stapel gehalten ist,
- Fig. 4: den zu verpackenden Stapel nach den Fig. 2 und 3 mit dem drei Seiten einhüllenden Verpackungsbahnabschnitt in perspektivischer Darstellung,
- Fig. 5: eine der Fig. 4 entsprechende Darstellung, bei der der obere Endbereich des Verpackungsbahnabschnitts über die Stapelrückseite gelegt ist,
- Fig. 6: eine perspektivische Ansicht des schlauchartig in einen Verpackungsbahnabschnitt eingehüllten Stapels, wobei die den Stapel überragenden Endbereiche der Einhüllung noch nicht zu einem Verschluß gefaltet sind,
- Fig. 7: eine perspektivische Ansicht des Stapels nach Fig. 6, bei dem eine Seite eines Endbereichs der Umhüllung durch eingefahrene Faltbleche eingefaltet ist,
- Fig. 8: eine perspektivische Darstellung des Stapels nach Fig. 7 mit dem eingefahrenen Faltblechpaar aus anderer Sicht,
- Fig. 9: eine den Fig. 7 und 8 entsprechende Darstellung nach dem Ausstreichen der Eckeinschläge durch die auseinander gefahrenen Faltbleche des Faltblechpaares und
- Fig. 10: eine perspektivische Darstellung des in einen Verpackungsbahnabschnitt verpackten Stapels.

Aus Fig. 1 ist ein erster Preßkanal 1 ersichtlich, in dem mittels eines Schiebers 2 ein zusammengepreßter Beutelstapel 3 in Richtung auf einen Verpackungsbahnabschnitt 4 vorgeschoben wird. Der Verpackungsbahnabschnitt 4 weist die zum Einwickeln des Stapels erforderliche Länge auf und hängt in einem Schlitz, der durch einen entsprechend geringen Abstand zwischen dem ersten Preßkanal 1 und dem zweiten Preßkanal 5 gebildet wird.

Bei der aus Fig. 2 ersichtlichen Darstellung ist der Beutelstapel 3 bereits durch den gleichsam wie ein Vorhang wirkenden Verpackungsbahnabschnitt 4 in den Preßkanal 5 hineingeschoben worden, wobei sich der Schieber 2 bereits wieder in seiner teilweise zurückgezogenen Stellung befindet. Aus Fig. 2 ist weiterhin ersichtlich, daß der eingeschobene Stapel durch den Verpackungsbahnabschnitt auf drei Seiten eingehüllt ist, während obere und untere Fahnen 6,7 die hintere Seite des Stapels überragen. Der zweite Preßkanal 5 besteht im wesentlichen aus einer unteren festen Platte 8 sowie aus einem oberen aus einzelnen Stäben 9 gebildeten rechenartigen Gitter. Die Breite des rechenartigen Gitters ist dabei so bemessen, daß der Verpackungsbahnabschnitt 4 zu beiden Stirnseiten des Stapels 3 seitlich über dieses vorsteht, so daß an den Endbereichen des Verpackungsbahnabschnitts Faltelemente angreifen können.

Die aus Fig. 2 ersichtliche Lage des Stapels 3 und der diesen teilweise einhüllende Verpackungsbahnabschnitt ist in Fig. 4 perspektivisch dargestellt. Aus Fig. 4 ist weiterhin ersichtlich, daß Teilstapel der Beutel in der Weise versetzt zueinander liegen, daß die Handgriffe eines Teilstapels jeweils zwischen den Bodenbereichen angrenzender Teilstapel liegen. Aus Fig. 4 wird deutlich, daß die Auffederung des aus den Teilstapeln gebildeten Stapels im Bereich der Handgriffe 10 am stärksten ist, weil die einzelnen Handgriffe aus Material größerer Dicke gegenüber der Dicke des Materials der einzelnen Beutel bestehen. Durch nicht dargestellte Elemente wird dann gem. Fig. 4 die obere Fahne 7 des Verpackungsbahnabschnitt nach unten geschlagen und der untere Rand der Fahne 7 mit einer Leimpunktreihe 11 versehen. Sodann wird die untere Fahne 6 nach oben geschlagen und an die Leimpunktreihe 11 angedrückt, so daß sich die aus Fig. 6 ersichtliche schlauch- oder manschetcenarcige Einhüllung des Stapels durch den um diesen herumgeschlagenen Packungsbahnabschnitt ergibt.

Sodann fährt von der Seite her in der aus Fig. 7 ersichtlichen Weise ein Faltblechpaar 12 in den den Stapel seitlich überragenden Bereich des Verpackungsbahnabschnitts 4 hinein, so daß sich die aus Fig. 7 ersichtliche Konfiguration ergibt. Anschließend werden zwei Leimpunkte 13 und 14 auf die Innenseite der Fahne 7 aufgebracht und sodann fahren die beiden Faltbleche des Faltblechpaares 12 in Pfeilrichtung B (Fig. 8) auseinander. Die auseinandergefahrene Stellung der beiden Faltbleche des Faltblechpaares 12 ist in Fig. 9 dargestellt. Sobald dieser Verpackungszustand erreicht ist, werden auf die Schmalseiten der Umpackung weitere Leimtupfer 15 aufgetragen, auf die die Eckeinschläge 16 und 17 nach dem Herausfahren des Faltblechpaares 12 durch nicht dargestellte Mittel umgelegt werden.

Durch das Umlegen und Verkleben der Eckeinschläge 16 und 17 auf den Schmalseiten der Umhüllung wird erreicht, daß die in Richtung des Pfeils C (Fig. 10) wirkenden Auffederungskräfte keinerlei Scherkräfte auf die durch die Leimpunkte 15 gebildeten Klebestellen ausüben können. Wenn der in der beschriebenen Weise eingewickelte und verpackte Beutelstapel 3 aus dem zweiten Preßkanal 5 rausgeschoben wird, besteht somit nicht mehr die Gefahr, daß die den Stapel einfassende Umhüllung durch die Auffederungskräfte des zusammengepreßten Seutelstapels gesprengt wird.

## Patentansprüche

1. Verfahren zum Verpacken eines Stapels flacher Gegenstände,
vorzugsweise eines Stapels von mit Handgriffen versehenen Beuteln, dessen Höhe größer ist als die Breite eines Beutels,
in einen Verpackungsbahnabschnitt aus Papier und/oder Kunststoff o.dgl.,
bei dem um den vorzugsweise zusammengedrückten Stapel (3) ein Bahnabschnitt (4) herumgeschlagen und die einander auf einer Stapelseite überlappenden Randbereiche (6,7) des Bahnabschnitts (4) zur Bildung einer den Stapel einhüllenden schlauchförmigen Manschette miteinander verklebt werden und
bei dem die den Stapel seitlich überragenden Endbereiche der schlauchförmigen Manschette von gegenüberliegenden Seiten her auf die Stirnseiten des Stapels unter Ausbildung von Eckeinschlägen (16,17) gefaltet und jeder Eckeinschlag auf eine eingehüllte Stapelseite umgelegt und mit dieser verklebt wird,
**dadurch gekennzeichnet**,
daß zunächst eine Seite jedes Endbereichs um die längere Kante der noch offenen Stirnseite auf diese eingefaltet und umittelbar danach die angrenzenden Seitenteile jedes Endbereichs in der Ebene der eingefalteten Seite nach außen ausgestrichen werden, so daß dadurch auch die gegenüberliegende Seite jedes Endbereichs um die gegenüberliegende längere Kante auf die Stirnseite unter Ausbildung von den Stapel überragenden Eckeinschlägen (16,17) gefaltet wird, und
daß die Eckeinschläge (16,17) sodann auf die an die zunächst noch offene Stirnseite angrenzenden beiden Schmalseiten der Umhüllung eingeschlagen und mit diesen verklebt werden.

2. Verfahren nach Anspruch 1, dadurch gekennzeichnet, daß die Endbereiche der schlauchförmigen Manschette länger ausgebildet werden als die halbe Breite der noch offenen Stirnseiten, aber kürzer als deren ganze Breite.

3. Verfahren nach Anspruch 1 oder 2, dadurch gekennzeichnet, daß die durch Ausstreichen der zuerst eingefalteten Seite eingeschlagenen gegenüberliegenden Seiten des Endbereichs auf ihrer Innenseite im Überlappungsbereich mit Leimaufträgen versehen wird.

4. Vorrichtung zur Durchführung des Verfahrens nach einem der Ansprüche 1 bis 3,
mit den zusammengedrückten Stapel (3) zusammenpressenden, zueinander parallelen Gittern und/oder Platten (8,9), zwischen die der Stapel (3) unter diesen schlaufenartig auf drei Seiten einhüllender Mitnahme eines vor dem Einlauf der Gitter und/oder Platten gehaltenen Bahnabschnitts (4) eingeschoben wird,
mit die Randbereiche (6,7) des Bahnabschnitts (4) auf die vierte Stapelseite aufeinanderfolgend einschlagenden Elementen, mit Eckeinschläge (16,17) umlegenden Elementen
gekennzeichnet
durch spreizbare Faltblechpaare (12), die eine Seite des Endbereichs der manschettenartigen Umhüllung über eine Stapelkante einfalten und dann seitlich zum Ausziehen der Eckeinschläge (16,17) bis über die angrenzenden Stapelkanten herausfahren.

## Claims

1. Method for packaging a stack of flat articles,
preferably a stack of bags provided with handles, the height of which stack is greater than the width of a bag,
in a wrap of packaging sheeting of paper and/or plastics or similar,
in which a section of sheeting (4) is wrapped around the preferably compressed stack (3) and the edge areas (6, 7) of the sheeting (4) overlapping each other on one side of the stack are bonded together to form a tubular sleeve enveloping said stack, and
in which the end sections of the tubular sleeve laterally protruding beyond the stack are folded at their opposing sides onto the end faces of the stack with the formation of corner tucks (16, 17), and each corner tuck is folded over onto an enveloped stack side and bonded to this,
**characterised in that**
initially one side of each end section is folded in onto said end face along the longer edge of the still open end face and immediately thereafter the adjacent side portions of each end section are extended outward and smoothed in the plane of the folded-in flap so that, as a result, the opposing side of each end section is folded around the opposing longer edge onto the end face with the formation of corner tucks (16, 17) protruding beyond the stack, and
that the corner tucks (16, 17) are then folded onto and bonded to the two narrow sides of the enveloping sleeve adjacent to the initially still open end face.

2. Method according to Claim 1, characterised in that the end sections of the tubular sleeve are longer in their formation than half the width of the still open end faces, but shorter than their full width.

3. Method according to Claim 1 or 2, characterised in that the opposing side of the end section which is folded down as a result of extending and smoothing out the initially folded flap is provided on its inside surface with glue coatings in the overlap region.

4. Apparatus for performing the method according to one of claims 1 to 3,
with mutually parallel grids and/or plates (8, 9) for pressing the compacted stack (3) together, between which grids and/or plates (8, 9) the stack (3) is inserted taking with it a section of sheeting (4), located at the inlet of said grids and/or plates, in the shape of an enveloping loop-like sleeve held on three sides,
with elements which fold the edge areas (6, 7) of the sheeting (4) one after the other onto the fourth stack face,
and with elements which fold over the corner tucks (16, 17)
**characterised**
by extendable folding plate pairs (12) which fold one side of the end section of the sleeve-like envelope over a stack edge and then extend laterally in order to pull out the corner tucks (16, 17) so that they protrude over the adjacent stack edges.

## Revendications

1. Procédé pour emballer une pile d'articles plats,
de préférence une pile de sachets pourvus de poignées, dont la hauteur est supérieure à la largeur d'un sachet,
dans une section de bande d'emballage en papier et/ou plastique, ou une matière semblable,
dans lequel une section de bande (4) est enveloppée autour de la pile (3) de préférence comprimée et dans lequel les bords (6,7) chevauchants de la section de bande (4) sont collés ensemble d'un côté de la pile pour former une manchette tubulaire enveloppant la pile et dans lequel les zones d'extrémité de la manchette tubulaire dépassant latéralement la pile sont repliées à partir de leurs côtés opposés sur les faces frontales de la pile en formant des coins rabattus (16,17) et chaque coin rabattu est replié sur un côté enveloppé de la pile et collé avec celui-ci,
caractérisé en ce que
d'abord un côté de chaque zone d'extrémité est replié le long de l'arête longue de la face frontale encore ouverte et immédiatement après les parties latérales voisines de chaque zone d'extrémité sont lissées vers l'extérieur dans le plan du côté replié de sorte que le côté opposé également de chaque zone d'extrémité est replié le long de l'arête longue sur la face frontale en formant des coins rabattus (16,17) dépassant la pile et
que les coins rabattus (16,17) sont repliés ensuite sur les côtés étroits de l'enveloppe voisins de la face frontale restant encore ouverte et sont collés avec ceux-là.

2. Procédé selon la revendication 1, caractérisé en ce que les zones d'extrémité de la manchette tubulaire sont plus longues que le demi-côté des faces frontales encore ouvertes, mais plus courtes que la largeur totale de celles-ci.

3. Procédé selon les revendications 1 ou 2, caractérisé en ce que les côtés opposés de la zone d'extrémité rabattus par lissage du côté rabattu en premier présentent sur leur face intérieure dans la zone de chevauchement une couche de colle.

4. Appareil pour l'exécution du procédé selon l'une quelconque des revendications 1 à 3,
comportant des grilles et/ou plaques (8,9) réciproquement parallèles et comprimant la pile (3) compressée, entre lesquelles la pile (3)est glissée, une section de bande (4) tenue à l'entrée des grilles et/ou plaques, se présentant sous forme de boucle étant entraînée en enveloppant la pile sur trois côtés,
comportant par ailleurs des éléments rabattant successivement les zones de bord (6,7) de la section de bande (4) sur le quatrième côté de la pile, ainsi que des éléments repliant les coins rabattus (16,17),
caractérisé par des paires de tôle de pliage (12) pouvant être écartées qui replient un côté de la zone d'extrémité de l'enveloppe à la manière d'une manchette par-dessus un bord de pile et qui se déplacent ensuite latéralement pour étendre les coins rabattus (16,17) jusque par dessus les bords de pile voisins.
